# EUROPÄISCHE PATENTSCHRIFT

(11) **EP 0 995 512 B1**
(45) Veröffentlichungstag und Bekanntmachung des Hinweises auf die Patenterteilung: **22.10.2003**
(21) Anmeldenummer: 99810889.8
(22) Anmeldetag: 01.10.1999
(51) Int. Cl.: B21D 26/02

(54) **Verfahren und Vorrichtung zum Abdichten eines Hohlprofils od.dgl. Werkstückes auf dem Wege des Innenhochdruck-Umformens**
Method and device for sealing a hollow profile or similar workpiece in high pressure forming
Méthode et dispositif pour étancher un profilé creux ou similaire pendant le formage à haute pression

(30) Priorität: 08.10.1998 DE 19846467; 06.03.1999 DE 19909949
(43) Veröffentlichungstag der Anmeldung: 26.04.2000
(73) Patentinhaber: Alcan Technology & Management AG, 8212 Neuhausen am Rheinfall (CH)
(72) Erfinder: Hein, Jörg, 78256 Steisslingen (DE); Göger, Aslan, 21439 Marxen (DE)

(56) Entgegenhaltungen:
- FR-A- 1 245 164
- US-A- 3 625 040
- PATENT ABSTRACTS OF JAPAN vol. 007, no. 005 (M-184), 11. Januar 1983 (1983-01-11) -& JP 57 165134 A (HITACHI SEISAKUSHO KK), 12. Oktober 1982 (1982-10-12)

## Beschreibung

Die Erfindung betrifft ein Verfahren sowie eine Vorrichtung zum Umformen eines Hohlprofils od.dgl. Werkstückes mittels eines durch ein strömbares Wirkmedium erzeugten Innenhochdrucks im abgedichteten Profilraum des Hohlprofils, wobei wenigstens ein Dichtungselement durch das Wirkmedium aus einem es aufnehmenden Raum eines stempelartigen Werkzeugteils radial nach außen geführt wird.

Beim sog. Innenhochdruck-Umformen (IHU-Verfahren) wird das Hohlprofil durch Innendruck ausgedehnt. Zusätzlich kann das Hohlprofil mittels wenigstens eines Stempels nachgeschoben werden, der am Werkstück stirnseitig angreift. Letzteres kann so aufgeweitet, gestaucht bzw. expandiert werden.

Bei einem Doppel- oder Mehrkammerprofil dehnen sich dessen Stege zwischen den einzelnen Kammern anders aus als die übrigen Wandungen. Scharfe Ecken oder plötzliche Wanddickenänderungen im Werkstück führen zudem zu ungleichmäßiger Verformung beim Kalibrieren.

Es ist bekannt, die Stirnseiten des Hohlprofils abzudichten, um in diesem den Hochdruck zu halten. Bisherige Dichtverfahren bedienen sich konisch geformter PUR- oder Stahldichtstempel, die in das Hohlprofil eingefahren werden. Sie 'vermögen die ungleichmäßige Verformung nicht auszugleichen und verschleißen schnell durch die beim Einfahren in das Hohlprofil auftretende Reibung. Weicht die Form des Profils zu stark von den Sollwerten ab, muss die Dichtung noch weiter einfahren, was den Verschleiß erhöht; andernfalls kann sie gar nicht mehr abdichten.

Die US 3,625,040 (nächstliegender Stand der Technik) beschreibt eine Vorrichtung und ein Verfahren zum Umformen von röhrenförmigen Rohlingen mit Innenhochdruck, wobei endseitig Stopfen in den Rohling, unter Ausweitung dessen Durchmessers, eingetrieben werden. An den Stopfen können Dichtmittel in Form eines Dichtringes aus elastomerem Material angeordnet sein. Das druckerzeugende Fluid presst sowohl den Dichtring an die Innenwand des zu verformenden Rohlings als auch den Rohling zur Verformung an die formgebende Matrize. Der Druck in den Speiseleitungen für die Dichtungen ist der gleiche, wie der Druck im Innenraum des Rohlings. Dabei ist die Dichtwirkung der Dichtringe begrenzt.

Die DE 35 32 499 C1 beschreibt eine Vorrichtung zum hydraulischen Aufweiten eines Rohrabschnittes mittels einer in das Rohr einführbaren zapfenartigen zylindrischen Sonde, die mittels mindestens zweier im Abstand voneinander befindlicher Dichtringe mit dem aufzuweitenden Rohrabschnitt einen Ringraum bildet, der zum Aufweiten mit Druckmittel gefüllt wird; die beiden Dichtringe sind jeweils in einer ringförmigen Aufnahmenut U-förmigen Querschnitts in der Sonde angeordnet und haben im Ausgangszustand beim Einführen der Sonde in das Rohr einen höchstens dem Außendurchmesser der Sonde entsprechenden Außendurchmesser. Vor Beginn des Aufweitungsvorganges werden sie zur Abdichtung des Ringspaltes zwischen Sonde und Rohr radial mit Druckmittel beaufschlagt, das den Aufnahmenuten durch eine an die Druckmittelzuführung angeschlossene Verbindungsleitung zugeführt wird. Die Druckmittelzufuhr zum Ringraum geschieht ausschließlich über zumindest eine der Aufnahmenuten und wird durch einen als Ventilkörper dienenden Dichtring gesteuert, der eine zwischen Aufnahmenut und Ringraum befindliche Öffnung so lange verschließt, bis er durch elastisches Aufweiten seine Dichtwirkung erreicht hat. Jene Aufnahmenut ist ) in ihrem dem Ringraum benachbarten Rand mit wenigstens einem schrägen Einschnitt versehen. Wird nun der Druck im Ringraum zwischen den beiden Dichtungen erhöht, beginnt sich die Rohrwand in diesem Bereich zu weiten.

In Kenntnis dieser Gegebenheiten hat sich der Erfinder das Ziel gesetzt, die Dichtmöglichkeiten zwischen der Paarung aus Hohlprofil und Stempel zu verbessern.

Zur Lösung dieser Aufgabe führen die Lehren der unabhängigen Patentansprüche; die Unteransprüche geben günstige Weiterbildungen an.

Erfindungsgemäß wird an das als Ein- oder Mehrkammerprofil ausgebildete Hohlprofil stirnseitig das den Profilraum überdeckende Werkzeugteil angefügt und das Dichtungselement an einen zwischen dem Hohlprofil und dem an dieses angeschlagenen stempelartigen Werkzeugteil angelegt. Dabei kann das Wirkmedium aus dem Raum für das Dichtungselement in den Profilraum eingeleitet werden.

Als günstig hat es sich aber auch erwiesen, das Wirkmedium zum einen in den Profilraum sowie zum anderen -- getrennt-- in den Raum für das Dichtungselement einzuleiten, d. h. das Dichtungselement kann über eine gesonderte Druckleitung angesteuert werden, und für den Profilraum besteht eine weitere Zuleitung. So kann vorteilhafterweise dank der getrennten Druckleitungen das Dichtelement völlig entlastet bzw. drucklos geschaltet werden, bevor der Dichtstempel nach dem Kalibrieren aus dem Profil ausgefahren wird. Dadurch ist es möglich, das Dichtungselement in seine Ausgangslage zurück und ohne Verschleiß aus dem Profil auszufahren. Im übrigen dient hier eine Einlage zwischen Druckleitungsmündung und Dichtungselement als zusätzlicher Verschleißschutz. Diese Einlage muss aus einem verschleißfesten Material sein und kann lose oder mit dem Dichtungselement fest verbunden sein.

Nach dem Merkmal der Erfindung liegt wenigstens ein Druckventil im Strömungsweg des Wirkmediums zwischen dem das Dichtungselement aufnehmenden Zuführraum sowie dem Profilraum, das bei dem Druck geöffnet wird, unter welchem das Dichtungselement seine Dichtfunktion erfüllt; es soll den Einlauf eines größeren Volumenstroms oder ein verlustärmeres Einlaufen des Wirkmediums in den Profilraum ermöglichen.

Wird das Dichtungselement beidseits eingespannt, kann es axial und/oder radial vorgespannt werden.

Insbesondere zur Durchführung dieses Verfahrens dient eine Vorrichtung, bei der das stempelartige Werkzeugteil eine radiale Schulterfläche als Anschlag für eine Stirnkante des als Ein- oder Mehrkammerprofil ausgebildeten Hohlprofils aufweist sowie am Umfang eines in den Profilraum einführbaren Stempelabsatzes wenigstens eine Ringnut für das Dichtungselement vorgesehen ist, welches zur Stempellängsachse hin zumindest einen Zuführraum für das Wirkmedium überspannt sowie durch dieses vom Zuführraum abhebbar ist; der in den Profilraum einführbare Stempelabsatz ist an die ihn radial überragende Schulterfläche angefügt, welche mit der anschlagenden Stirnkante des Hohlprofils eine Fuge begrenzt, an welche sich das als Dichtungsring gestaltete Dichtungselement durch das Wirkmedium anlegen lässt.

Nach einem weiteren Merkmal der Erfindung schließt an die Ring- oder Dichtungsnut eine weitere Nut als Zuführraum für das Wirkmedium an, die durch zumindest einen im Stempel verlaufenden Kanal an eine Quelle für das Wirkmedium anzufügen ist; gegebenenfalls ist die weitere Nut als Innennut in das Tiefste der Ring- oder Dichtungsnut eingeformt und letzterer radial zugeordnet.

Bei einer besonderen Ausgestaltung ist die Ringnut als Schulternut geformt mit einem hinterschnittenen Querschnittsteil und einem als offene Auflagefläche für das Dichtungselement ausgebildeten Abschnitt, dies vor allem dann, wenn der Stempelabsatz ein gesondertes Ansatzteil des Stempels ist.

Das ringförmige Dichtungselement befindet sich also auf einem Absatz oder Ansatz des Stempels in jener Ringnut, die sich auch achsparallel über jene Schulterfläche hinaus erstrecken kann. An ihr verläuft eine weitere Nut als Innennut, die das Wirkmedium führt. Das Wirkmedium strömt in die Innennut unter das Dichtungselement und weitet dieses auf, bis es sich vor jene Fuge legt. Nun strömt bei einer Ausgestaltung das Wirkmedium über die Innenkante der Ring- oder Dichtungsnut -- oder über Bohrungen -- in das Werkstück ein. Die Bohrungen können so angeordnet oder die Innenkante kann so ausgeformt sein, dass das Wirkmedium erst in das Werkstück bzw. den Profilraum fließt, wenn das Dichtungselement an diesen kritischen Stellen der Fuge anliegt.

Als günstig hat es sich erwiesen, der freien Endkante des Dichtungsstreifens eine ihn radial haltende Randrippe eines Stempeldeckels aufzulegen; letzterer ist mit der Stirnfläche des Stempelansatzes verbunden.

Im Rahmen der Erfindung liegt zudem ein Dichtungsring aus einem bandartigen Innenabschnitt mit aus diesem etwa in Querschnittsmitte herausgeformter Rippe. Durch diese Maßgabe entsteht ein Querschnitt, der dem eines Hutes entspricht. Die mittige Rippe dieses Dichtungsringes ist in Einbaustellung einerseits von einem Abschnitt des Stempelansatzes und anderseits von einer Ringrippe des Kopfteils flankiert.

Während des Kalibrierens passt sich die elastische Dichtung der sich beim Umformen ändernden Gestalt des Hohlprofils bzw. des Werkstücks an. Wird der Druck im Werkstück wieder abgebaut, geht die Dichtung in ihre Ausgangslage zurück; Stempel und Dichtung können wieder reibungslos aus dem Werkstück ausgefahren werden.

Mit der Erfindung werden u. a. die folgenden Vorteile erreicht:
. es erfolgt ein berührungsloses Einfahren, also verschleißarmes Abdichten;
. Toleranzen des Hohlprofils oder Werkstücks werden durch die Dichtung kompensiert;
. es wird keine zusätzliche Dichtkraft erforderlich;
. es erfolgt ein Ausgleich ungleichmäßiger Ausdehnung des Hohlprofils während des Kalibriervorgangs durch die Dichtung;
. ein Nachschieben mit Stempel ist ohne zusätzlichen Verschleiß der Dichtung möglich.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in
- Fig. 1, 7:: jeweils einen Längsschnitt durch einen Teil einer erfindungsgemäßen Vorrichtung;
- Fig. 2:: einen vergrößerten Ausschnitt aus Fig. 1 in zu dieser geänderter Betriebsstellung;
- Fig. 3, 5, 6:: Ausschnitte zu jeweils einer anderen Vorrichtung;
- Fig. 4:: einen vergrößerten Ausschnitt aus Fig. 3.

Beim sogenannten Innenhochdruck-Umformen (IHU) wird ein Hohlprofil 10 durch einen in seinem Profilraum 12 herrschenden Innendruck aufgeweitet. Zusätzlich kann das Hohlprofil 10 mittels eines an seiner Stirnkante 14 angreifenden Stempels 16 axial nachgeschoben werden.

Um den Hochdruck im Profilraum 12 zu halten, muss die Stirnkante 14 des Hohlprofils 10 am Stempel 16 abgedichtet anschlagen. Hierzu ist der Stempel 16 mit einer radialen Schulterfläche 18 eines Außendurchmessers d versehen, an welche ein zylindrischer Stempelabsatz 20 eines kleineren Durchmessers d₁ anschließt. Die Höhe der zur Längsachse A des Stempels 16 parallelen Umfangsfläche 22 des zylindrischen Stempelabsatzes 20 ist in Fig. 1 mit h bezeichnet.

Am Übergang der ringförmigen Schulterfläche 18 zum Stempelansatz 20 ist in dessen Umfangsfläche 22 eine Ringnut 24 zur Aufnahme eines Dichtungsringes 26 eingeformt. Unter diesem verläuft eine in das Tiefste -- also den Nutboden 27 -- der Ringnut 24 eingeformte sowie zum Querschnitt der Ringnut 24 einer Breite b beidseits abgestufte Innennut 25 geringerer Breite e. Von dieser gehen -- im dargestellten Ausführungsbeispiel sechs -- Radialkanäle 28 aus, die andernends bei 29 in eine zentrische Ausnehmung 30 des Stempels 16 münden. Der Querschnitt dieser an sich zylindrischen Ausnehmung 30 verjüngt sich nahe der Stempelinnenoder Stempelstirnfläche 17 in einem Bereich 32 konisch zu einem Axial- oder Ausflusskanal 34 hin.

Zur Durchführung einer Verformung des Hohlprofils 10 fährt der Stempel 16 mit seinem Dichtungsring 26 reibungslos in dieses Werkstück bzw. Hohlprofil 10 ein; dabei entsteht zwischen letzterem sowie der radialen Schulterfläche 18 des Stempels 16 eine zu dichtende Fuge 36. Durch die Radialkanäle 28 strömt aus der zentrischen Ausnehmung 30 in die beschriebene -- als Zuführraum dienende -- abgestufte Innennut 25 ein Wirkmedium und weitet den Dichtungsring 26 auf; dieser legt sich vor jene Fuge 36, und das Wirkmedium strömt gemäß Pfeil in Fig. 2 über die Innenkante 23 der Ringnut 24 -- oder über Bohrungen -- in den Profilraum 12 ein. Sowohl die Innenkante 23 als auch die nicht dargestellten Bohrungen können so ausgebildet sein, dass das Wirkmedium erst in den Profilraum 12 fließt, wenn der Dichtungsring 26 an den kritischen Stellen vor der Fuge 36 -diese abdichtend -- liegt.

In Fig. 1 nicht wiedergegeben ist ein in den Axialkanal 34 einsetzbares Druckventil, das in der Ausführung der Fig. 3 bei 38 angedeutet ist. Dieses wird so eingestellt, dass es sich bei jenem Druck öffnet, unter welchem der Dichtungsring 26 der Dichtkante anliegt, und so den Einlauf eines größeren Volumenstroms oder den verlustärmeren Einlauf des Wirkmediums in den Profilraum 12 zuläßt.

Während des Kalibrierens des Hohlprofils 10 passt sich der Dichtungsring 26 aus elastischem Werkstoff 26 der sich ändernden Gestalt des Hohlprofiles 10 an. Wird in diesem der Druck abgebaut, geht der Dichtungsring 26 in seine Ausgangslage in die Ringnut 24 zurück, so dass der Dichtungsring 26 mit dem Stempel 16 wieder reibungslos aus dem Profilraum 12 ausgefahren zu werden vermag.

Bei der Ausführung nach Fig. 3, 4 ist der Stempel 16ₐ in der Ebene seiner Schulterfläche 18 in einen Kopfteil 19 und den zylindrischen Stempelansatz 20ₐ zweigeteilt. In eine einseitig hinterschnittene Schulternut 24ₐ ist ein Dichtungsring 40 eingeschoben, der einen bandartigen Innenabschnitt 41 aufweist, aus dessen Querschnittsmitte eine an ihren Kanten 42 angefaste Rippe 44 herausgeformt ist; ein schmaler Randbereich des Innenabschnitts 41 des Dichtungsringes 40 ist einerseits in den hinterschnittenen Teil der Schulternut 24ₐ eingeschoben und anderseits von einer axialen Ringrippe 46 des Kopfteils 19 übergriffen. Der querschnittlich einem Hutquerschnitt ähnliche Dichtungsring 40 aus Polyurethan ist also beidseitig durch den zweigeteilten Stahlstempel 16ₐ eingefasst. Dadurch wird er zum einen axial vorgespannt und bei einem gewissen Innendruck auch in seiner Position gehalten. Durch den Ein-/oder Anbau des schematisch dargestellten Drosselventils 38 ist gewährleistet, dass bei Druckaufbau im Profil 10 zuerst Druck am Dichtungsring 40 erzeugt wird, bevor der Innendruck im Profil 10 aufgebaut wird; das Ansprechen der Dichtung ist gewährleistet.

Fig. 5 zeigt ebenfalls einen zweigeteilten Stempel 16_{b} aus einem Kopfteil 19_{b} und einem gesonderten zylindrischen Stempelansatz 20_{b}, der in einen Einsatzraum 48 des Kopfteils 19_{b} eingesetzt ist. Die Ringnut 24 rechteckigen Querschnitts nimmt den entsprechend gestalteten Dichtungsring 26 auf, der teilweise von der Seitenfläche 49 eines den Einsatzraum 48 umgebenden Ringrandes 50 überdeckt ist; letzterer bietet jene Schulterfläche 18 an.

Beim Ausführungsbeispiel der Fig. 6 entspricht die Form des Stempels 16_{c} etwa der des Stempels 16 der Fig. 2, wobei allerdings der Dichtungsring 26_{c} der Umfangsfläche 22 aufliegt, die durch eine achsparallel in die Schulterfläche 18 eingeformte Ringnut 24_{c} über die Schulterfläche 18 hinaus verlängert ist. Hier weist der Dichtungsring 26_{c} andernends eine an seine Außenkante angeordnete Schultereinformung 52 auf, in den eine Randrippe 54 eines Stempeldeckels 56 haltend eingreift. Letzterer ist bei 58 mit dem zylindrischen Stempelansatz 20_{c} verschraubt.

In Fig. 7 wird ein Stempel 16_{d} mit einer axial durchgehenden Fülleitung 60 für das Hohlprofil 10 sowie einer gesonderten exzentrischen Druckleitung 62 vorgestellt, die mit einem Radialabschnitt 64 an die Innennut 25 anschließt; diese Druckleitung 62/64 dient der Ansteuerung des Dichtungsrings 40ₐ. Mit 66 ist eine Prall- oder Verschleißeinlage aus Metall od. dgl. verschleißfestem Werkstoff bezeichnet, die vor der Mündung eines Radialabschnittes 64 an der Innennut 25 vorgesehen ist.

## Patentansprüche

1. Verfahren zum Umformen eines Hohlprofils (10) mittels eines durch ein strömbares Wirkmedium erzeugten Innenhochdrucks im abgedichteten Profilraum des Hohlprofils, wobei wenigstens ein Dichtungselement (26) durch das Wirkmedium aus einem es aufnehmenden Raum (24) eines stempelartigen Werkzeugteils (16) radial nach außen geführt wird, dass an das als Ein- oder Mehrkammerprofil ausgebildete Hohlprofil (10) stirnseitig das den Profilraum (12) überdeckende Werkzeugteil (16, 16ₐ bis 16_{d}) angefügt und das Dichtungselement (26, 26_{c}, 40, 40ₐ) an eine zwischen dem Hohlprofil (10) sowie dem an dieses angeschlagenen stempelartigen Werkzeugteil (16, 16ₐ, 16_{b}, 16_{c}, 16_{d}) bestehende Fuge (36) angelegt wird, **dadurch gekennzeichnet, dass** ein zwischen dem das Dichtungselement (26) aufnehmenden Raum (24) und den Profilraum (12) im Strömungs- oder Fließweg des Wirkmediums angeordnetes Druckventil bei dem Druck, unter dem das Dichtungselement dichtend anliegt, geöffnet wird.

2. Verfahren nach Anspruch 1, **dadurch gekennzeichnet, dass** das Wirkmedium aus dem Raum (24) für das Dichtungselement (26, 26_{c}, 40) in den Profilraum (12) eingeleitet wird.

3. Verfahren nach Anspruch 1, **dadurch gekennzeichnet, dass** das Wirkmedium zum einen in den Profilraum (12) sowie zum anderen in den Raum (24) für das Dichtungselement (40ₐ) getrennt eingeleitet wird.

4. Verfahren nach einem der Ansprüche 1 bis 3, **dadurch gekennzeichnet, dass** das Dichtungselement (26, 26_{c}, 40) beidseits eingespannt sowie axial und/oder radial vorgespannt wird.

5. Vorrichtung zum Umformen eines Hohlprofils (10) mittels eines durch ein strömbares Wirkmedium erzeugten Innenhochdrucks im abgedichteten Profilraum (12) des Hohlprofils (10), wobei wenigstens ein Dichtungselement (26) durch das Wirkmedium aus einem es aufnehmenden Raum (24) eines stempelartigen Werkzeugteils (16) radial nach außen geführt wird, insbesondere zur Durchführung des Verfahrens nach einem der voraufgehenden Patentansprüche, wobei das stempelartige Werkzeugteil (16, 16ₐ bis 16_{d}) eine radiale Schulterfläche (18) als Anschlag für eine Stirnkante (14) des als Ein- oder Mehrkammerprofil ausgebildeten Hohlprofils (10) aufweist sowie am Umfang (22) eines in den Profilraum (12) einführbaren Stempelabsatzes (20, 20ₐ, 20_{b}, 20_{c}) wenigstens eine Ringnut (24, 24ₐ, 24_{c}) für das Dichtungselement (26, 26_{c}, 40, 40ₐ) vorgesehen ist, das zur Stempellängsachse (A) hin zumindest einen Zuführraum (25) für das Wirkmedium überspannt sowie durch dieses vom Zuführraum abhebbar ist, wobei gegebenenfalls der in den Profilraum (12) einführbare Stempelabsatz an die ihn radial überragende Schulterfläche (18) angefügt ist, welche mit der anschlagenden Stirnkante (14) des Hohlprofils (10) eine Fuge (36) begrenzt, an welche das als Dichtungsring gestaltete Dichtungselement durch das Wirkmedium anlegbar ausgebildet ist, **dadurch gekennzeichnet, dass** im Strömungsweg des Wirkmediums zwischen dem das Dichtungselement aufnehmenden Zuführraum sowie dem Profilraum ein Druckventil liegt, das bei dem Druck geöffnet wird, unter welchem das Dichtungselement seine Dichtfunktion erfüllt.

6. Vorrichtung nach Anspruch 5, **dadurch gekennzeichnet, dass** an die Ring- oder Dichtungsnut (24, 24ₐ, 24_{c}) eine weitere Nut (25) als Zuführraum für das Wirkmedium anschließt, die durch zumindest einen im Stempel (16) verlaufenden Kanal (28; 62, 64) an eine Quelle für das Wirkmedium anschließbar ausgebildet ist, wobei gegebenenfalls die weitere Nut als Innennut in das Tiefste (27) der Ring- oder Dichtungsnut eingeformt und letzterer radial zugeordnet ist.

7. Vorrichtung nach Anspruch 5 oder 6, **dadurch gekennzeichnet, dass** in die Innennut (25) wenigstens ein gesonderter Kanal (62, 64) als Druckleitung für das Wirkmedium mündet, der gegebenenfalls aus einem radialen und einem achsparallelen Abschnitt besteht.

8. Vorrichtung nach Anspruch 7, **dadurch gekennzeichnet, dass** zwischen der Mündung der Druckleitung (62, 64) und dem Dichtungselement (40ₐ) eine Einlage (66) aus verschleißfestem Werkstoff angeordnet ist, wobei gegebenenfalls die Einlage (66) mit dem Dichtungselement (40ₐ) fest verbunden ist.

9. Vorrichtung nach einem der Ansprüche 5 bis 8, **dadurch gekennzeichnet, dass** die Innennut (25) mit einer zentrischen Ausnehmung (30) des Stempels (16) durch etwa radiale Kanäle (28) verbunden ist.

10. Vorrichtung nach Anspruch 9, **dadurch gekennzeichnet, dass** die zentrische Ausnehmung (30) zum Profilraum (12) hin in einen an der Stempelinnenfläche (17) mündenden Ausflusskanal (34) übergeht, der mit dem Druckventil versehen ist und/oder zu dem hin sich die zentrische Ausnehmung (30) verjüngt.

11. Vorrichtung nach einem der Ansprüche 5 bis 10, **dadurch gekennzeichnet, dass** der Stempelabsatz (20ₐ, 20_{b}) als gesondertes Teil an einen die radiale Schulterfläche (18) bildenden Kopfteil (19, 19ₐ) des Stempels (16ₐ, 16_{b}) angefügt ist, und/oder, dass die Ringnut (24, 24_{c}) in achsparalleler Richtung teilweise in die Schulterfläche (18) einragt.

12. Vorrichtung nach Anspruch 5 oder 11, **dadurch gekennzeichnet, dass** der gesonderte Stempelabsatz (20_{b}) in einen Einsatzraum (48) des Kopfteils (19_{b}) eingesetzt ist und das in der Ringnut (24) des Stempelansatzes (20_{b}) vorgesehene Dichtungselement (26) in den Einsatzraum an dessen Seitenfläche (49) eingreift.

13. Vorrichtung nach einem Ansprüche 5 bis 12, **dadurch gekennzeichnet, dass** das Dichtungselement (26_{c}) an seiner der Schulterfläche (18) fernen Kante von einer Randrippe (54) eines Stempeldeckels (56) übergriffen ist, der an die Stirnfläche (17) des Stempelansatzes (20_{c}) angefügt ist, und/oder, dass die Ringnut als Schulternut (24ₐ) einen hinterschnittenen Querschnittsabschnitt sowie einem an den Kopfteil (19) des Stempels (16ₐ) anschließenden Schulterabschnitt umfasst.

14. Vorrichtung nach einem der Ansprüche 5 bis 13, **gekennzeichnet durch** einen Dichtungsring (40, 40ₐ) aus einem bandartigen Innenabschnitt (41, 41ₐ) und gegebenenfalls aus diesem etwa in Querschnittsmitte herausgeformter Rippe (44).

15. Vorrichtung nach Anspruch 14, **dadurch gekennzeichnet, dass** die mittige Rippe (44) des Dichtungsringes (40) in Einbaustellung einerseits von einem Abschnitt des Stempelansatzes (20ₐ) und anderseits von einer Ringrippe (44) des Kopfteils (19) flankiert ist, wobei gegebenenfalls wenigstens eine Kante (42) der mittigen Rippe (44) des Dichtringes (40) angefast ist.

## Claims

1. Method of forming a hollow profile (10) by means of high internal pressure generated in the sealed profile chamber of the hollow profile by a fluid action medium, in which at least one sealing element (26) is guided radially outwardly out of a chamber (24) of a die-like tool part (16) receiving it by the action medium, the tool part (16, 16ₐ to 16_{d}) covering the profile chamber (12) is joined at its end face to the hollow profile (10) in the form of a single-compartment or multi-compartment profile and the sealing element (26, 26_{c}, 40, 40ₐ) is applied to a joint (36) between the hollow profile (10) and the die-like tool part (16, 16ₐ, 16_{b}, 16_{c}, 16_{d}) bearing against it, **characterised in that** a pressure control valve arranged between the chamber (24) receiving the sealing element (26) and the profile chamber (12) in the flow path of the action medium is opened at the pressure under which the sealing element effects sealing.

2. Method according to claim 1, **characterised in that** the action medium is led out of the chamber (24) for the sealing element (26, 26_{c}, 40) into the profile chamber (12).

3. Method according to claim 1, **characterised in that** the action medium is introduced separately, firstly, into the profile chamber (12) and, secondly, into the chamber (24) for the sealing element (40ₐ).

4. Method according to one of claims 1 to 3, **characterised in that** the sealing element (26, 26_{c}, 40) is clamped on both sides and is pretensioned axially and/or radially.

5. Device for forming a hollow profile (10) by means of high internal pressure generated in the sealed profile chamber (12) of the hollow profile (10) by a fluid action medium, in which at least one sealing element (26) is guided radially outwardly out of a chamber (24) of a die-like tool part (16) receiving it by the action medium, in particular, for carrying out the method according to one of the preceding claims, in which the die-like tool part (16, 16ₐ to 16_{d}) has a radial shoulder surface (18) serving as a stop for an end edge (14) of the hollow profile (10) in the form of a single-compartment or multi-compartment profile, at least one annular groove (24, 24ₐ, 24_{c}) is provided for the sealing element (26, 26_{c}, 40, 40ₐ) on the circumference (22) of a die cap (20, 20ₐ, 20_{b}, 20_{c}) which can be introduced into the profile chamber (12), the sealing element spans at least one feed chamber (25) for the action medium towards the longitudinal axis (A) of the die and can be lifted from the feed chamber by the action medium and the die cap which can be introduced into the profile chamber (12) may be joined to the shoulder surface (18) projecting radially beyond it and, together with the adjacent end edge (14) of the hollow profile (10), delimits a joint (36) to which the sealing element in the form of a sealing ring can be applied by the action medium, **characterised in that** a pressure control valve is situated in the flow path of the action medium between the feed chamber receiving the sealing element and the profile chamber and is opened at the pressure under which the sealing element fulfils its sealing function.

6. Device according to claim 5, **characterised in that** a further groove (25) serving as a feed chamber for the action medium is connected to the annular groove or sealing groove (24, 24ₐ, 24_{c}) and is designed to be connected to a source for the action medium by means of at least one channel (28; 62, 64) extending in the die (16), the further groove serving as an internal groove possibly being moulded into the bottom part (27) of the annular groove or sealing groove and radially associated with the latter.

7. Device according to claim 5 or claim 6, **characterised in that** at least one separate channel (62, 64) serving as a pressure line for the action medium opens into the internal groove (25), possibly consisting of a radial portion and an axially parallel portion.

8. Device according to claim 7, **characterised in that** an insert (66) made of a wear-resistant material is arranged between the opening of the pressure line (62, 64) and the sealing element (40ₐ), the insert (66) possibly being fixedly connected to the sealing element (40ₐ).

9. Device according to one of claims 5 to 8, **characterised in that** the internal groove (25) is connected to a central recess (30) in the die (16) by means of substantially radial channels (28).

10. Device according to claim 9, **characterised in that** the central recess (30) passes over into an outlet channel (34) opening at the inner surface (17) of the die towards the profile chamber (12), the outlet channel being provided with the pressure control valve and/or the central recess (30) tapering towards it.

11. Device according to one of claims 5 to 10, **characterised in that** the die cap (20ₐ, 20_{b}) is joined as a separate component to a top part (19, 19ₐ) of the die (16ₐ, 16_{b}) forming the radial shoulder surface (18) and/or that the annular groove (24, 24_{c}) projects partially into the shoulder surface (18) in an axially parallel direction.

12. Device according to claim 5 or claim 11, **characterised in that** the separate die cap (20_{b}) is inserted into an insertion chamber (48) of top part (19_{b}) and the sealing element (26) provided in the annular groove (24) in the die cap (20_{b}) engages in the insertion chamber at the side surface (49) thereof.

13. Device according to one of claims 5 to 12, **characterised in that** the sealing element (26_{c}) is embraced at its edge remote from the shoulder surface (18) by an edge rib (54) of a die cover (56) joined to the end surface (17) of the die cap (20_{c}) and/or that the annular groove serving as a shoulder groove (24ₐ) includes an undercut cross-sectional portion and a shoulder portion connected to the top part (19) of the die (16ₐ).

14. Device according to one of claims 5 to 13, **characterised by** a sealing ring (40, 40ₐ) consisting of a strip-like internal portion (41, 41ₐ) and possibly an integrally moulded rib (44) approximately in the centre of its cross section.

15. Device according to claim 14, **characterised in that** the central rib (44) of the sealing ring (40) is flanked in the mounting position, on the one hand, by a portion of the die cap (20ₐ) and, on the other hand, by an annular rib (44) of the top part (19), at least one edge (42) of the central rib (44) of the sealing ring (40) possibly being chamfered.

## Revendications

1. Procédé destiné au formage d'un profilé creux (10) au moyen d'une haute pression interne générée par un milieu actif circulant dans le volume intérieur du profilé creux rendu étanche, au moins un élément d'étanchéité (26) pouvant être guidé par le milieu actif radialement vers l'extérieur hors de l'espace (24) de celui-ci, réalisé dans une partie d'outil (16) en forme de poinçon, la partie d'outil (16, 16ₐ à 16_{c}) destinée à masquer le volume intérieur du profilé (12) étant appliquée contre la face frontale du profilé creux (10) formé par une ou plusieurs chambres et l'élément d'étanchéité (26, 26_{c}, 40, 40ₐ) étant inséré entre le profilé creux (10) et la partie d'outil (16, 16ₐ, 16_{b}, 16_{c}, 16_{d}) en forme de poinçon appliquée contre celui-ci, **caractérisé en ce qu'**une soupape de pression, qui est disposée entre l'espace (24) recevant l'élément d'étanchéité (26) et le volume intérieur du profilé (12) dans le trajet du flux ou de l'écoulement du milieu actif, s'ouvre sous l'effet de la pression qui est appliquée sur l'élément d'étanchéité qui est en appui étanche.

2. Procédé selon la revendication 1, **caractérisé en ce que** le milieu actif afflue hors de l'espace (24) réservé à l'élément d'étanchéité (26, 26_{c}, 40) et pénètre dans le volume intérieur du profilé (12).

3. Procédé selon la revendication 1, **caractérisé en ce que** le milieu actif est introduit séparément, d'une part, dans le volume intérieur du profilé (12) et, d'autre part, dans l'espace (24) réservé à l'élément d'étanchéité (40ₐ).

4. Procédé selon l'une quelconque des revendications 1 à 3, **caractérisé en ce que** l'élément d'étanchéité (26, 26_{c}, 40) est enserré de part et d'autre et est précontraint dans le sens axial et/ou radial.

5. Dispositif destiné au formage d'un profilé creux (10) au moyen d'une haute pression interne générée par un milieu actif circulant dans le volume intérieur du profilé creux rendu étanche, au moins un élément d'étanchéité (26) pouvant être guidé par le milieu actif radialement vers l'extérieur hors de l'espace (24) de réception de celui-ci, réalisé dans une partie d'outil (16) en forme de poinçon, sachant que la partie d'outil (16, 16ₐ à 16_{c}) en forme de poinçon comporte une surface d'épaulement radiale (18) formant une butée pour une extrémité frontale (14) du profilé creux (10) formé par une ou plusieurs chambres, et que la périphérie (22) d'une saillie du poinçon (20, 20ₐ, 20_{b}, 20_{c}), destinée à être insérée dans le volume intérieur du profilé (12), comporte au moins une rainure annulaire (24, 24ₐ, 24_{c}) pour l'élément d'étanchéité (26, 26_{c}, 40, 40ₐ), qui couvre dans le sens de l'axe longitudinal (A) du poinçon au moins un espace d'admission (25) pour le milieu actif et qui, sous l'effet de celui-ci, peut être détaché vers le haut de l'espace d'admission, sachant que, le cas échant, la saillie de poinçon à introduire dans le volume intérieur du profilé (12) est accolée à la surface d'épaulement (18), qui s'avance radialement au-delà de ladite saillie du poinçon et qui délimite avec l'extrémité frontale (14) accolée du profilé creux (10) une jointure (36) contre laquelle l'élément d'étanchéité conçu sous forme de bague d'étanchéité vient en appui sous l'effet du milieu actif, **caractérisé en ce qu'**une soupape de pression, qui est disposée entre l'espace (24) recevant l'élément d'étanchéité (26) et le volume intérieur du profilé (12) dans le trajet du flux ou de l'écoulement du milieu actif, s'ouvre sous l'effet de la pression qui est appliquée sur l'élément d'étanchéité qui est en appui étanche.

6. Dispositif selon la revendication 5, **caractérisé en ce que** la rainure annulaire ou rainure d'étanchéité (24, 24a, 24c) est prolongée par une rainure supplémentaire (25), qui forme un espace d'admission du milieu actif et qui est raccordée à une source du milieu actif par l'intermédiaire d'au moins un canal (28 ; 62, 64) réalisé dans le poinçon (16), sachant que, le cas échéant, la rainure supplémentaire est réalisée sous forme de rainure intérieure dans la partie la plus profonde (27) de la rainure annulaire ou rainure d'étanchéité et est associée radialement à cette dernière.

7. Dispositif selon la revendication 5 ou 6, **caractérisé en ce qu'**au moins un canal (62, 64) séparé, formant une conduite sous pression pour le milieu actif, débouche dans la rainure intérieure (25), ledit canal étant formé, le cas échéant, par une partie radiale et une partie parallèle à l'axe.

8. Dispositif selon la revendication 7, **caractérisé en ce qu'**une pièce intermédiaire (66) en matériau résistant à l'usure est disposée entre l'embouchure de la conduite sous pression (62, 64) et l'élément d'étanchéité (40ₐ), la pièce intermédiaire (66) étant, le cas échéant, assemblée de manière inamovible avec l'élément d'étanchéité (40a).

9. Dispositif selon l'une quelconque des revendications 5 à 8, **caractérisé en ce que** la rainure intérieure (25) est reliée à un évidement central (30) du poinçon (16) par l'intermédiaire de canaux (28) pratiquement radiaux.

10. Dispositif selon la revendication 9, **caractérisé en ce que** l'évidement central (30) se prolonge en direction du volume intérieur du profilé (12) par un canal de sortie (34), qui débouche dans la face intérieure du poinçon (17) et qui est muni de la soupape de pression et/ou l'évidement central (30) se rétrécit en direction dudit canal de sortie.

11. Dispositif selon l'une quelconque des revendications 5 à 10, **caractérisé en ce que** la saillie du poinçon (20ₐ, 20_{b}) en tant que partie séparée est aboutée à une partie de tête (19, 19ₐ) formant la surface d'épaulement (18) du poinçon (16, 16_{b}), et/ou **en ce que** la rainure annulaire (24, 24_{c}) s'engage dans la direction parallèle à l'axe en partie dans la surface d'épaulement (18).

12. Dispositif selon la revendication 5 ou 11, **caractérisé en ce que** la saillie du poinçon (20_{b}) séparée est insérée dans un logement (48) de la partie de tête (19_{b}) et l'élément d'étanchéité (26), prévu dans la rainure annulaire (24) de la saillie du poinçon (20_{b}), s'engage dans le logement au niveau des faces latérales (49) de celui-ci.

13. Dispositif selon l'une quelconque des revendications 5 à 12, **caractérisé en ce que** l'élément d'étanchéité (26_{c}), au niveau de son bord écarté de la surface d'épaulement (18) est recouvert par une nervure de bordure (54) d'un couvercle de poinçon (56), qui est accolé à la face frontale (17) de la saillie du poinçon (20_{c}), et/ou **en ce que** la rainure annulaire en forme de rainure à épaulement (24ₐ) possède une partie de section en contre-dépouille, ainsi qu'une partie d'épaulement contiguë à la partie de tête (19) du poinçon (16ₐ).

14. Dispositif selon l'une quelconque des revendications 5 à 13, **caractérisé par** une bague d'étanchéité (40, 40ₐ) formée par une partie intérieure (41, 41ₐ) en forme de bande et, le cas échéant, par une nervure (44) réalisée au centre de la section de celle-ci.

15. Dispositif selon la revendication 14, **caractérisé en ce que**, dans la position montée, la nervure centrale (44) de la bague d'étanchéité (40) est bordée, sur un côté, par une partie de la saillie du poinçon (20ₐ) et, sur l'autre côté, par une nervure annulaire (44) de la partie de tête (19), sachant que, le cas échéant, la nervure centrale (44) de la bague d'étanchéité (40) est chanfreinée au moins sur un bord (41).
